# EUROPÄISCHE PATENTANMELDUNG

(11) **EP 4 421 996 A1**
(43) Veröffentlichungstag der Anmeldung: **28.08.2024**
(21) Anmeldenummer: 24159148.6
(22) Anmeldetag: 22.02.2024
(51) Int. Cl.: H01R 4/2433, H01R 4/48, H01R 9/03, H01R 11/05, H01R 9/22

(54) **ABZWEIGVERBINDER SOWIE KONTAKTSTÜCK UND SCHWENKGEHÄUSETEIL FÜR EINEN ABZWEIGVERBINDER**

(30) Priorität: 24.02.2023 DE 202023100901 U
(71) Anmelder: Wago Verwaltungsgesellschaft mbH, 32423 Minden (DE)
(72) Erfinder: Lorenschat, Markus, 32457 Porta Westfalica (DE)
(74) Vertreter: Gerstein, Hans Joachim

(57) **Zusammenfassung**

Die vorliegende Erfindung offenbart einen Abzweigverbinder (1) zur Herstellung einer elektrischen Verbindung zwischen einem Durchgangsleiter (3) und einem Abzweigleiter, mit einem Hauptgehäuse (4) zur Aufnahme des Durchgangsleiters (3) und einem an dem Hauptgehäuse (4) angeordneten Abzweiggehäuse (5) zur Aufnahme des Abzweigleiters, wobei das Abzweiggehäuse (5) ein schwenkbares Schwenkgehäuseteil (6) hat und in dem schwenkbaren Schwenkgehäuseteil (6) ein Kontaktstück (7) mit einem Schneidklemmkontakt (8) zur elektrischen Kontaktierung des Durchgangsleiters (3) angeordnet ist. Das Kontaktstück (7) hat einen Federklemmkontakt (9) zur elektrischen Kontaktierung des Abzweigleiters.

## Beschreibung

Die Erfindung betrifft einen Abzweigverbinder zur Herstellung einer elektrischen Verbindung zwischen einem Durchgangsleiter und einem Abzweigleiter. Der Abzweigverbinder hat ein Hauptgehäuse zur Aufnahme des Durchgangsleiters und ein an dem Hauptgehäuse angeordnetes Abzweiggehäuse zur Aufnahme des Abzweigleiters. Das Abzweiggehäuse hat ein schwenkbares Schwenkgehäuseteil, in dem ein Kontaktstück mit einem Schneidklemmkontakt zur elektrischen Kontaktierung des Durchgangsleiters angeordnet ist.

Die Erfindung betrifft auch ein Kontaktstück und ein Schwenkgehäuseteil für einen solchen Abzweigverbinder.

In der Elektroinstallationstechnik sind Abzweigverbinder grundsätzlich bekannt. Sie ermöglichen eine elektrische Verbindung oder einen elektrischen Anschluss einer Leitung, beispielsweise eines flexiblen Kabels mit einem Isoliermantel, der in der Leitung geführte elektrische Leiter nach außen gegen Berührung und Umgebungseinflüsse isoliert. Mit dem Abzweigverbinder kann beispielsweise ein Nebenkabel mit einem Hauptkabel elektrisch verbunden werden. Im Rahmen der Anmeldung werden die miteinander zu verbindenden Leiter als Durchgangsleiter und Abzweigleiter bezeichnet, wobei der Abzweigleiter mittels des Abzweigverbinders an den Durchgangsleiter angeschlossen werden soll. Des Weiteren wird mit einer Durchgangsleitung eine Leitung mit einem Isoliermantel bezeichnet, die einen oder mehrere elektrisch leitende Durchgangsleiter führt, die Adern der Durchgangsleitung bilden und ebenfalls mit einem Isoliermantel versehen sein können. Mit einer Abzweigleitung wird eine Leitung mit einem Isoliermantel bezeichnet, die einen oder mehrere elektrisch leitende Abzweigleiter führt.

Um den Durchgangsleiter an der vorgesehenen Anschlussposition nicht abisolieren zu müssen, ist es in der Praxis bekannt, den Durchgangsleiter mittels eines Schneidklemmkontaktes zu kontaktieren. Hierbei durchdringt eine Schneide eines Kontaktstücks einen Isoliermantel des Durchgangsleiters, wobei die Schneide und das Kontaktstück aus einem elektrisch leitenden Material sind und somit eine elektrische Kontaktierung des Durchgangsleiters ermöglichen. Zur Herstellung des Kontakts muss das Kontaktstück mit der Schneide auf den Durchgangsleiter zugestellt werden, was beispielsweise mittels einer Schwenkbewegung des Kontaktstücks auf den Durchgangsleiter zu erfolgen kann.

Aufgrund der konstruktiven Beschaffenheit von Schneidklemmkontakten sowie der häufig beengten Platzverhältnisse in der Anschlussumgebung sind Abzweigverbinder üblicherweise mit sehr einfachen, stabilen Steckanschlüssen ausgestattet, die beispielsweise den Anschluss starrer Abzweigleiteranschlüsse im Stecker-Buchsen-Prinzip ermöglichen. Hierdurch sind die Anwendungsmöglichkeiten von Abzweigverbindern jedoch limitiert und es müssen geeignete Abzweigleiter mit passenden Anschlussmöglichkeiten ausgewählt werden.

Vor diesem Hintergrund ist es Aufgabe der Erfindung, den Anwendungsbereich von Abzweigverbindern zu erweitern, ohne den benötigten Bauraum wesentlich zu vergrößern.

Erfindungsgemäß ist daher vorgesehen, dass das Kontaktstück einen Federklemmkontakt zur elektrischen Kontaktierung des Abzweigleiters hat. Hierdurch können auch flexible Abzweigleitungen an den Abzweigverbinder anschließbar sein, ohne dass die Abzweigleitung einen speziell ausgebildeten Anschluss benötigt. Mit der Erfindung werden in raffinierter Weise ein Schneidklemmkontakt und ein Federklemmkontakt zur Herstellung einer Verbindung zwischen einem Durchgangsleiter und einem Abzweigleiter kombiniert. Insbesondere werden der Schneidklemmkontakt und der Federklemmkontakt mit einem gemeinsamen Kontaktstück realisiert, um einen besonders kompakten Abzweigverbinder zu schaffen.

Ein Federklemmkontakt kann hierbei eine Kontaktstruktur des Kontaktstücks sein, die ein Anklemmen des Abzweigleiters an das Kontaktstück mit einer Klemmfeder ermöglicht. Beispielsweise kann das Kontaktstück eine geeignete Leiterauflagefläche haben, gegen welche der Abzweigleiter klemmbar ist.

Die elektrische Kontaktierung zwischen dem Durchgangsleiter und dem Abzweigleiter ist durch ein Schwenken des Schwenkgehäuseteils herstellbar, indem durch die Schwenkbewegung der Schneidklemmkontakt auf den Durchgangsleiter zugestellt wird und eine Schneide des Schneidklemmkontakts in eine Kontaktierungsposition an dem Durchgangsleiter verlagert wird. Das Schwenkgehäuseteil kann um eine Drehachse schwenkbar sein. Die Drehachse kann eine feste Drehachse oder auch eine schwimmende Drehachse sein. Das Schwenkgehäuseteil kann beim Schwenken beispielsweise eine rotatorische Bewegungsbahn oder aber auch eine kombinierte rotatorische und translatorische Bewegungsbahn beschreiben. Die rotatorische Bewegungsbahn kann beispielsweise kreisbogenförmig sein. Auch eine Kulissenführung ist für das Schwenkgehäuseteil denkbar, um vordefinierte Bewegungsbahnen zur Herstellung der Schneidklemmkontaktierung vollziehen zu können. In einer hierbei erreichten Schneidklemmposition durchdringt der Schneidklemmkontakt die Isolierung des Durchgangsleiters. Der Federklemmkontakt ermöglicht eine elektrische Verbindung durch Führen des Abzweigleiters zum Kontaktstück und Klemmen des Abzweigleiters an das Kontaktstück. Der Abzweigleiter kann hierzu an einem Leiterende abisoliert sein, während der Durchgangsleiter aufgrund des Schneidklemmanschlusses isoliert bleiben kann.

Der Durchgangsleiter und der Abzweigleiter können in ihrem jeweiligen angeschlossenen Zustand im Wesentlichen parallel zueinander oder beispielsweise in einem spitzen Winkel kleiner 90° zueinander verlaufen. Für Abzweigverbinder, die einen T-förmigen Anschluss ermöglichen sollen, kann der Winkel zwischen Abzweigleiter und Durchgangsleiter beispielsweise auch etwa 90° betragen.

Es ist denkbar, dass das Kontaktstück ergänzend einen Steckkontaktanschluss für starre Leiter hat, beispielsweise für einen Kontaktstift. Der Steckkontaktanschluss kann beispielsweise als Kontaktgabel mit elastisch auslenkbaren Kontaktzinken ausgeführt sein.

Das Hauptgehäuse des Abzweigverbinders kann mehrteilig ausgebildet sein, beispielsweise aus einem Gehäuseoberteil und einem Gehäuseunterteil zusammengesetzt sein. Das Hauptgehäuse kann eine Leiteraufnahme zur definierten Lagerung und Führung der Durchgangsleitung und/oder des Durchgangsleiters haben.

An dem Kontaktstück kann eine Klemmfeder angeordnet sein. Das Kontaktstück und die Klemmfeder können gemeinsam einen Kontakteinsatz bilden. Das Kontaktstück und die Klemmfeder können einen Federkraftklemmanschluss für den Abzweigleiter bilden. Die Klemmfeder kann einen Anlageschenkel und einen Klemmschenkel haben, die über einen Federbogen miteinander verbunden sein können. Die Klemmfeder kann als gesondertes Bauteil Bestandteil des Abzweigverbinders sein und an dem Kontaktstück angeordnet sein. Das Kontaktstück und die Klemmfeder können als vormontierter Kontakteinsatz in den Abzweigverbinder eingesetzt sein. Grundsätzlich sind auch integrale Ausführungen des Kontaktstücks mit einem Klemmfederabschnitt denkbar.

Das Kontaktstück kann eine Federaufnahme haben. Hierdurch wird eine einfache und sichere Befestigungsmöglichkeit für eine Klemmfeder am Kontaktstück bereitgestellt. Eine Federaufnahme kann eine mechanische Befestigungsstruktur für eine Klemmfeder sein, beispielsweise eine Öffnung zur Aufnahme oder Hindurchführung des Anlageschenkels und/oder des Klemmschenkels oder zur Aufnahme eines Befestigungsvorsprungs der Klemmfeder oder eine geeignete Auflagefläche für den Federbogen der Klemmfeder.

Der Federklemmkontakt kann eine Klemmfläche für den Abzweigleiter haben. Die Klemmfläche kann eine Leiterauflagefläche oder anderweitige Oberfläche des Kontaktstücks sein, an die der Abzweigleiter mittels einer Klemmfeder anklemmbar ist. Die Klemmfläche kann beispielsweise durch eine von dem Kontaktstück abragende Materialzunge oder einen von dem Kontaktstück abragenden Materialvorsprung gebildet sein. Die Klemmfläche kann beispielsweise im Bereich der Federaufnahme angeordnet sein. Ist die Federaufnahme als Federaufnahmeöffnung ausgebildet, können beispielsweise ein Federschenkel der Klemmfeder und die Klemmfläche des Kontaktstücks in die Federaufnahmeöffnung hineinragen. Hierdurch wird ein sehr kompakter Federkraftklemmanschluss bereitgestellt.

Der Federklemmkontakt und der Schneidklemmkontakt können über einen Strombalken miteinander verbunden sein. Hierdurch kann eine direkte und kompakte Verbindung zwischen den beiden Kontakten erreicht werden. Ein Strombalken kann beispielsweise ein streifen-, platten- oder stiftförmiges Element aus einem elektrisch leitenden Material sein. Der Federklemmkontakt und der Schneidklemmkontakt können beispielsweise mechanisch, zum Beispiel durch Form- und/oder Kraftschluss, oder stoffschlüssig mit dem Strombalken verbunden sein. Der Strombalken kann ein Verbindungsstück zwischen dem Federklemmkontakt und dem Schneidklemmkontakt darstellen. Der Strombalken kann die einzige Verbindung zwischen dem Federklemmkontakt und dem Schneidklemmkontakt sein. Der Strombalken kann eine elektrische Verbindung zwischen dem Federklemmkontakt und dem Schneidklemmkontakt herstellen. Der Strombalken kann von einem Seitenwandabschnitt des Schneidklemmkontaktes abragen. Der Federklemmkontakt kann von dem Strombalken abgebogen sein. Der Federklemmkontakt kann beispielsweise L- oder Z-förmig ausgebildet sein und von dem Strombalken abragen. Der Federklemmkontakt kann gewinkelt auf dem Strombalken stehen.

Der Federklemmkontakt und der Schneidklemmkontakt können integral miteinander hergestellt sein. Der Federklemmkontakt und der Schneidklemmkontakt sind hierbei einteilig ausgebildet. Der Federklemmkontakt und der Schneidklemmkontakt können beispielsweise nicht zerstörungsfrei voneinander trennbar sein. Sie können aus dem gleichen Material bestehen. Sie können beispielsweise zu ihrer Herstellung gemeinsam als Blechzuschnitt gestanzt und gebogen worden sein. Mit einer integralen Ausbildung des Federklemmkontakts mit dem Schneidklemmkontakt wird eine gute elektrische Leitfähigkeit erreicht. Zudem ist die Herstellung einfach und kostengünstig. Sind der Federklemmkontakt und der Schneidklemmkontakt über einen Strombalken miteinander verbunden, ist es denkbar, dass der Federklemmkontakt, der Schneidklemmkontakt und der Strombalken integral miteinander hergestellt sind.

Der Schneidklemmkontakt kann durch zwei aus dem Kontaktstück freigestellte, aufeinander zu ragende Schneidklemmlaschen gebildet sein. Beispielsweise kann der Schneidklemmkontakt aus zwei einander gegenüberliegenden Seitenwandabschnitten des Kontaktstücks freigestellt sein. Die Seitenwände können über einen gebogenen Verbindungsabschnitt miteinander verbunden sein. Die Schneidklemmlaschen können schräg, beispielsweise unter einem stumpfen Winkel aufeinander zu ragen. Der Verbindungsabschnitt und die Seitenwandabschnitte können im Querschnitt eine U-Form bilden. Die Seitenwandabschnitte können elastisch auslenkbar sein. Die Schneidklemmlaschen können elastisch auslenkbar sein. Durch eine elastische Auslenkbarkeit ist der Schneidklemmkontakt zur Kontaktierung von Durchgangsleitern mit unterschiedlichen Durchmessern geeignet. Zudem passen sich die Seitenwandabschnitte und/oder die Schneidklemmlaschen bei einer elastischen Auslenkbarkeit besser an den zu kontaktierenden Durchgangsleiter an und können eine erhöhte Haltekraft auf diese ausüben, sodass die Kontaktierung verbessert und auch über eine längere Zeitdauer zuverlässig gewährleistet ist. Bei größeren Leiterdurchmessern können sich die Seitenwandabschnitte und/oder die Schneidklemmlaschen V-förmig aufweiten.

Die Schneidklemmlaschen können aufeinander zu weisende Schneidkanten haben, die in Bezug auf eine Längserstreckung der Durchgangsleiter in dem Hauptgehäuse unter einem von der Senkrechten abweichenden Winkel verlaufen. Die Senkrechte kann durch eine vertikale Raumrichtung definiert sein, die beispielsweise bei waagerechter Ausrichtung des Hauptgehäuses mit dem Erdlot zusammenfallen kann bzw. lotrecht auf eine Bodenebene des Hauptgehäuses ausgerichtet sein kann. Die Leitereinsteckrichtung des Abzweigleiters kann beispielsweise eine horizontale Raumrichtung vorgeben. Die Raumrichtungen können mit Bezug auf eine Gebrauchsorientierung des Abzweigverbinders angegeben sein, in der der Abzweigverbinder beispielsweise in einer geraden ebenen Ausrichtung an einem Träger angeordnet ist und sich der Durchgangsleiter im Wesentlichen horizontal durch den Abzweigverbinder erstreckt. Die Schneidkanten können durch scharfe Konturkanten der Schneidklemmlaschen gebildet sein, die zum Durchdringen eines Isoliermantels des Durchgangsleiters geeignet sind. Durch die schräg in Richtung des zu kontaktierenden Leiters verlaufenden Schneidkanten wird das Einschneiden des Isoliermantels bei einem Einschwenken des Schwenkgehäuseteils vereinfacht.

In einer anderen Ausführungsform ist es auch denkbar, dass nur eine Schneidklemmlasche von dem Kontaktstück abragt. In diesem Fall kann ein der Schneidklemmlasche gegenüberliegender Seitenwandabschnitt als Widerlager bei der Kontaktierung des Durchgangsleiters dienen.

Das Kontaktstück kann eine Auflagerfläche zur Anlage an dem Schwenkgehäuseteil haben. Die Auflagerfläche kann eine ebene Oberfläche an dem Kontaktstück sein.

Die Auflagerfläche kann unmittelbar an einer Anlagefläche des Schwenkgehäuseteils anliegen. Die Auflagerfläche kann als Kraftübertragungsfläche beim Schwenken des Schwenkgehäuseteils auf den Durchgangsleiter zu dienen. Hierdurch wird eine gute Kraftübertragung zwischen dem Schwenkgehäuseteil und dem Kontaktstück ermöglicht, sodass der Vorgang des Schneidklemmens am Durchgangsleiter erleichtert wird.

Das Kontaktstück kann im Wesentlichen vollständig in dem Schwenkgehäuseteil aufgenommen sein. Hierdurch ist ein guter Schutz des Kontaktstücks vor Umgebungseinflüssen oder Berührung gewährleistet. Beispielsweise kann die Außenkontur des Kontaktstücks gänzlich oder überwiegend innerhalb der Außenkontur des Schwenkgehäuseteils liegen. Das Schwenkgehäuseteil kann das Kontaktstück beispielsweise an allen Seiten umschließen oder zumindest bündig mit diesem abschließen. Es können selbstverständlich Öffnungen in dem Schwenkgehäuseteil vorgesehen sein, die die Zugänglichkeit zu dem Schneidklemmkontakt und dem Federklemmkontakt gewährleisten, um einen Leiteranschluss zu ermöglichen. Das Kontaktstück oder der Kontakteinsatz mit dem Kontaktstück und der Klemmfeder kann in dem Schwenkgehäuseteil vormontiert sein, sodass die Herstellung des Abzweigverbinders erleichtert ist.

Das Schwenkgehäuseteil kann mehrteilig aus miteinander verbindbaren Schwenkgehäusekomponenten gebildet sein. Das Schwenkgehäuseteil kann somit aus mehreren Schwenkgehäusekomponenten zusammensetzbar sein. Hierdurch wird die Montage des Abzweigverbinders vereinfacht. Die Schwenkgehäusekomponenten können lösbar miteinander verbindbar sein, sodass eine Wiederverwendbarkeit gegeben ist. Die Schwenkgehäusekomponenten können vorteilhaft zerstörungsfrei wieder voneinander trennbar sein. Die Schwenkgehäusekomponenten können beispielsweise über eine Zapfenverbindung zueinander ausrichtbar und aneinander befestigbar sein. Die Schwenkgehäusekomponenten können mit einer Rastverbindung aneinander befestigbar sein. Das Schwenkgehäuseteil kann beispielsweise aus zwei Schwenkgehäusekomponenten zusammengesetzt sein, etwa einem Grundgehäuseteil und einem Deckelgehäuseteil. Das Grundgehäuseteil kann einen Aufnahmeraum für das Kontaktstück oder einen Kontakteinsatz aus dem Kontaktstück und einer Klemmfeder haben. Das Deckelgehäuseteil kann den Aufnahmeraum an dessen offener Seite verschließen. Der Aufnahmeraum kann beispielsweise abschnittsweise eine Negativform des Kontakteinsatzes oder Haltestrukturen für den Kontakteinsatz haben.

Das Schwenkgehäuseteil kann einen Niederhalter haben. Der Niederhalter kann den Durchgangsleiter bei einem Lösen des Schneidklemmkontakts von dem Durchgangsleiter fixieren. Hierdurch kann beispielsweise für eine Neukontaktierung, einen Austausch oder einen Rückbau der Lösevorgang des Abzweigverbinders vereinfacht werden.

Das Schwenkgehäuseteil kann zwischen einer Offenstellung, in der der Schneidklemmkontakt den Durchgangsleiter nicht elektrisch kontaktiert, und einer Schließstellung, in der der Schneidklemmkontakt den Durchgangsleiter elektrisch kontaktiert, schwenkbar sein. Die Offenstellung und die Schließstellung bilden zwei definierte Positionen des Schwenkgehäuseteils, die beispielsweise auch Endstellungen des Schwenkgehäuseteils auf einer vorgegebenen Bewegungsbahn sein können. Zwischen der Offenstellung und der Schließstellung kann das Schwenkgehäuseteil stufenlos schwenkbar sein. Durch die Schwenkbewegung von der Offenstellung in die Schließstellung kann der Schneidklemmkontakt auf den Durchgangsleiter zugestellt werden. In Abhängigkeit der Stellung des Schwenkgehäuseteils können eine Schneide des Schneidklemmkontakts oder Schneidkanten an den Schneidklemmlaschen des Schneidklemmkontakts in den Isoliermantel des Durchgangsleiters eindringen oder nicht. Anhand der Stellung des Schwenkgehäuseteils kann ein Schneidklemmzustand des Abzweigverbinders visuell ableitbar sein.

Das Schwenkgehäuseteil kann in der Offenstellung und/oder der Schließstellung an dem Abzweiggehäuse oder dem Hauptgehäuse arretierbar sein. Hierdurch wird eine sicherere und einfachere Handhabung des Abzweigverbinders erreicht. Das Schwenkgehäuseteil und/oder das Abzweiggehäuseteil und/oder das Hauptgehäuseteil können eine Sperrstruktur haben, die das Schwenkgehäuseteil gegen eine unerwünschte Verlagerung aus der Offenstellung oder der Schließstellung sperrt.

Das Schwenkgehäuseteil kann an dem Abzweiggehäuse oder dem Hauptgehäuse mittels einer Rastkontur an einer Gegenrastkontur verrastbar sein. Hierdurch kann eine Stellungsarretierung einfach umsetzbar sein. Zudem ist die Verrastung zerstörungsfrei lösbar, sodass eine temporäre bedarfsweise Stellungsarretierung umsetzbar ist. Das Schwenkgehäuseteil und/oder das Abzweiggehäuseteil und/oder das Hauptgehäuseteil können eine als Rastkontur oder Gegenrastkontur ausgebildete Sperrstruktur haben, die das Schwenkgehäuseteil gegen eine unerwünschte Verlagerung aus der Schließstellung oder der Offenstellung sperrt. Beispielsweise kann die Rastkontur als Rastvorsprung, etwa als Rastlasche, Rastnase oder Rasthaken ausgebildet sein. Die Gegenrastkontur kann als Rastkante, beispielsweise als Raststufe, oder als Rastöffnung ausgebildet sein, die von dem Rastvorsprung hintergriffen werden kann oder in die der Rastvorsprung eingreifen kann. Eine Rastkontur kann beispielsweise an dem Schwenkgehäuseteil angeordnet sein, während eine Gegenrastkontur an dem Abzweiggehäuseteil und/oder dem Hauptgehäuseteil angeordnet ist, oder umgekehrt.

Das Schwenkgehäuseteil kann schwenkbar in dem Abzweiggehäuse gelagert sein.

Das Abzweiggehäuse kann weitgehend fest oder unbeweglich an dem Hauptgehäuseteil angeordnet sein. Das Abzweiggehäuse kann auch integral mit dem Hauptgehäuseteil ausgeführt sein. Das Abzweiggehäuse kann die Freiheitsgrade des Schwenkgehäuseteils auf eine Schwenkbewegung begrenzen, wobei die Schwenkbewegung wie vorstehend erläutert neben rotatorischen auch translatorische Bewegungskomponenten enthalten kann. Das Hauptgehäuseteil kann auch mehrteilig aus mehreren Hauptgehäusekomponenten zusammengesetzt sein. Hierbei kann eine Hauptgehäusekomponente das Abzweiggehäuse mit umfassen. Die Hauptgehäusekomponenten können miteinander verbindbar, beispielsweise auch lösbar verbindbar sein. Statt eines gegenüber dem Hauptgehäuse schwenkbaren Abzweiggehäuses, wie es im Stand der Technik verbreitet ist, ist bei dieser Ausführungsform lediglich das Schwenkgehäuseteil gegenüber dem Abzweiggehäuse beweglich. Hierdurch kann ein Abzweigverbinder bereitgestellt werden, der beispielsweise eine Schneidklemmkontaktierung mit einem wesentlich geringeren Platzbedarf, geringeren Betätigungskräften und bei zugleich stabiler Konstruktion des Abzweigverbinders ermöglicht.

Das Schwenkgehäuseteil kann einen Leitereinführungskanal für den Abzweigleiter haben. Hierdurch wird ein besserer Schutz für das in dem Schwenkgehäuseteil aufgenommene Kontaktstück erreicht, da das Kontaktstück von einer Außenkontur und somit von der Umgebung des Schwenkgehäuseteils beabstandet angeordnet, durch den Leitereinführungskanal jedoch von einem Abzweigleiter erreicht werden kann. Das Abzweiggehäuse kann eine Leitereinführungsöffnung haben, die in einer Schließstellung des Schwenkgehäuseteils mit dem Leitereinführungskanal fluchten kann. Hierdurch kann eine Sperre gegen ein unbeabsichtigtes Schwenken des Schwenkgehäuseteils aus der Schließstellung heraus bei angeschlossenem Abzweigleiter erreicht werden. Ist das Schwenkgehäuseteil mehrteilig ausgebildet, kann der Leitereinführungskanal vollständig in einer der Schwenkgehäusekomponenten, beispielsweise vollständig in einem Grundgehäuseteil oder vollständig in einem Deckelgehäuseteil, angeordnet sein. Hierdurch ist die Montage des Abzweigverbinders vereinfacht.

Das Schwenkgehäuseteil kann einen Betätigungskanal haben. Der Betätigungskanal kann die Betätigung des Federkraftklemmanschlusses ermöglichen oder vereinfachen. Beispielsweise kann der Federkraftklemmanschluss durch den Betätigungskanal mittels eines Werkzeugs, wie zum Beispiel einem Schraubendreher, erreichbar sein. Das Abzweiggehäuse kann eine Betätigungsöffnung haben, die in einer Schließstellung des Schwenkgehäuseteils mit dem Betätigungskanal fluchtet.

Das Schwenkgehäuseteil kann eine Werkzeugaufnahme haben. Die Werkzeugaufnahme kann des Schwenken des Schwenkgehäuseteils mittels eines Werkzeugs, beispielsweise einem Schraubendreher, ermöglichen oder vereinfachen. Hierdurch sind geringere Handhabungskräfte zum Schwenken des Schwenkgehäuseteils erforderlich. Die Werkzeugaufnahme kann beispielsweise eine Hebelwerkzeugaufnahme sein, die ein Schwenken des Schwenkgehäuseteils mittels einer Hebelbewegung des Werkzeugs ermöglicht. Eine Hebelwerkzeugaufnahme kann beispielsweise ein schräg oder parallel zu einer Oberfläche der Oberseite des Schwenkgehäuseteils verlaufender Werkzeugführungskanal oder eine solche Werkzeugführungsfläche sein. Die Werkzeugaufnahme kann auch eine Werkzeugdruckfläche sein, die ein Schwenken des Schwenkgehäuseteils mittels einer Druckkraftausübung ermöglicht. Eine Werkzeugdruckfläche kann beispielsweise eine Prägung, Nut oder anderweitige Vertiefung an einer Oberfläche der Oberseite des Schwenkgehäuseteils sein, in die beispielsweise eine Werkzeugspitze, etwa eine Schraubendreherspitze einführbar ist, um eine Druckkraft auf das Schwenkgehäuseteil ausüben zu können.

Das Schwenkgehäuseteil kann einen Endanschlag haben. Mittels des Endanschlags können Endstellungen des Schwenkgehäuseteils mechanisch vorgegeben sein.

Beispielsweise kann ein Endanschlag für eine Offenstellung oder eine Schließstellung des Schwenkgehäuseteils vorgesehen sein. Es ist auch denkbar, jeweils einen Endanschlag für die Endstellungen des Schwenkgehäuseteils an dem Schwenkgehäuseteil anzuordnen. Der Endanschlag kann beispielsweise an einer Struktur des Abzweiggehäuses anschlagen. Das Abzweiggehäuse kann einer weiteren Schwenkbewegung über die definierte Endstellung des Schwenkgehäuseteils hinaus im Bereich des Endanschlags im Weg sein. Das Schwenkgehäuseteil kann sich über den Endanschlag beispielsweise an dem Abzweiggehäuse abstützen. Durch einen Endanschlag ist die Schwenkbewegung des Schwenkgehäuseteils begrenzbar und es werden definierte Endstellungen des Schwenkgehäuseteils gebildet.

Das Schwenkgehäuseteil kann um eine Drehachse schwenkbar sein, die benachbart oder angrenzend zum Schneidklemmkontakt verläuft. Hierdurch wird eine gute Kraftübertragung auf den angrenzenden Schneidklemmkontakt ermöglicht, sodass der Schneidvorgang erleichtert wird. Die Drehachse kann durch das Schwenkgehäuseteil verlaufen. Die Drehachse kann durch das Kontaktstück, beispielsweise einen Seitenwandabschnitt des Kontaktstücks verlaufen. Das Schwenkgehäuseteil und/oder das Kontaktstück können auf dem Hauptgehäuse derart gelagert sein, dass sie auf diesem bei einer Schwenkbewegung des Schwenkgehäuseteils abgleiten.

Das Hauptgehäuse kann eine Zugentlastungseinrichtung zur Sicherung einer Durchgangsleitung haben. Die Durchgangsleitung kann einen Isolierstoffmantel und mindestens einen vom Isolierstoffmantel umgebenen Durchgangsleiter haben. Hierdurch ist eine Sicherstellung der Kontaktierung möglich. Die Zugentlastungseinrichtung kann beispielsweise die den mindestens einen Durchgangsleiter führende Durchgangsleitung derart an dem Hauptgehäuse fixieren, dass äußere Zug- und/oder Torsionskräfte nicht auf den Schneidklemmanschluss übertragen werden. Alternativ oder zusätzlich kann das Abzweiggehäuse eine Zugentlastungseinrichtung zur Sicherung einer den mindestens einen Abzweigleiter aufweisende Abzweigleitung haben. Die Zugentlastungseinrichtung kann in diesem Fall die den mindestens einen Abzweigleiter führende Abzweigleitung derart an dem Abzweiggehäuse fixieren, dass äußere Zug- und/oder Torsionskräfte nicht auf den Federkraftklemmanschluss übertragen werden. Die Zugentlastungseinrichtungen können beispielsweise Zugentlastungsplatten, Schraubfixierungen oder Klemmelemente sein. Ein solches Klemmelement kann beispielsweise dazu ausgelegt sein, die Durchgangsleitung in einer Leiteraufnahme des Hauptgehäuses festzuklemmen, und es kann einen Klemmabschnitt und einen Sicherungsabschnitt haben, wobei der Sicherungsabschnitt das Klemmelement am Gehäusebauteil fixiert und der Klemmabschnitt gegenüber dem Sicherungsabschnitt elastisch auslenkbar ist. Die Leitungsaufnahme kann einen Keil mit einer Führungsschräge zur Führung des Klemmabschnitts des Klemmelements haben. Mit einer solchen Zugentlastungseinrichtung kann eine sichere und zuverlässige Fixierung der Durchgangsleitung an dem Hauptgehäuse ermöglicht werden. Zugleich ist eine solche Zugentlastungseinrichtung für unterschiedliche Durchmesser von Durchgangsleitungen geeignet.

Der Abzweigverbinder kann mehrpolig ausgeführt sein. Beispielsweise kann die Durchgangsleitung mehrere Durchgangsleiter führen, die mittels des Abzweigverbinders anzuschließen sind. Beispielsweise sind auch mehrere Abzweigleiter denkbar, die mit einem oder mehreren Durchgangsleitern elektrisch zu verbinden sind. Es kann vorgesehen sein, dass pro Pol jeweils ein Durchgangsleiter und jeweils ein Abzweigleiter miteinander verbindbar sind. Der Abzweigverbinder kann in einer mehrpoligen Ausführung mehrere Kontaktstücke und/oder mehrere Federklemmkontakte und/oder mehrere Schneidklemmkontakte haben. Der Abzweigverbinder kann pro Pol ein Kontaktstück mit einem Schneidklemmkontakt und einem Federklemmkontakt haben. Der Abzweigverbinder kann beispielsweise drei- oder fünfpolig ausgebildet sein. Mit einem mehrpoligen Abzweigverbinder werden mehr Anschlussmöglichkeiten pro Abzweigverbinder bei geringer Bauraumbeanspruchung bereitgestellt.

Das Hauptgehäuse kann zumindest eine Führungsstruktur zum Vereinzeln und Führen von Durchgangsleitern einer Duchgangsleitung haben. Die Führungsstruktur kann beispielsweise eine Führungsschiene, eine Leiterhalterung oder ein V-förmiges Teilungselement sein. Mit einer Führungsstruktur ist eine sichere Kontaktierung der Durchgangsleiter auch mit mehreren Schneidklemmkontakten des Abzweigverbinders möglich. Die Durchgangsleiter kommen aufgrund der Führungsstruktur im Kontaktierungsbereich nicht miteinander in Berührung.

Pro Pol kann ein Schwenkgehäuseteil vorgesehen sein. Beispielsweise können mehrere Schwenkgehäuseteile oder jedes Schwenkgehäuseteil des Abzweigverbinders unabhängig von anderen Schwenkgehäuseteilen schwenkbar sein. Hierdurch können Durchgangsleiter selektiv und separat, beispielsweise auch zeitlich nacheinander oder abwechselnd, anschließbar sein. Somit kann die Installation des Abzweigverbinders vereinfacht sein und es sind geringere Handhabungskräfte zur Betätigung der Schneidklemmanschlüsse erforderlich. Die Schwenkgehäuseteile können beispielsweise in einer Reihe nebeneinander angeordnet sein. Die Schwenkgehäuseteile können als Gleichteile ausgebildet sein.

Die Schwenkgehäuseteile können auch unterschiedliche Arten von Abzweigleiteranschlüssen haben, beispielsweise können Schwenkgehäuseteile mit

Steckanschlüssen mit Schwenkgehäuseteilen mit Federkraftklemmanschlüssen oder mit beiden Anschlussarten miteinander kombinierbar sein.

Allgemein kann der Abzweigverbinder mehrere Schwenkgehäuseteile haben. Durch mehrere Schwenkgehäuseteile sind wie vorstehend erläutert individuelle Anschlusslösungen möglich.

Die Aufgabe wird auch gelöst mit einem Kontaktstück für einen Abzweigverbinder gemäß einem der vorbeschriebenen Merkmale. Das Kontaktstück kann einen Schneidklemmkontakt und einen Federklemmkontakt haben. Das Kontaktstück kann auch beispielsweise zur Bildung eines Kontakteinsatzes mit einer Klemmfeder zusammengesetzt sein, es kann eine Federaufnahme haben, zwei freigestellte, aufeinander zu ragende Schneidklemmlaschen haben oder eine Auflagerfläche zur Anlage an einem Schwenkgehäuseteil haben. Die Schneidklemmlaschen des Kontaktstücks können aufeinander zu weisende Schneidkanten haben, die in Bezug auf eine Leitereinsteckrichtung des Abzweigleiters in den Abzweigverbinder unter einem von der Senkrechten abweichenden Winkel verlaufen.

Die Aufgabe wird auch gelöst mit einem Schwenkgehäuseteil für einen Abzweigverbinder nach einem der vorbeschriebenen Merkmale. Das Schwenkgehäuseteil kann in ein Abzweiggehäuse eines Abzweigverbinders einsetzbar sein und dort schwenkbar gegenüber dem Abzweiggehäuse gelagert sein. Das Schwenkgehäuseteil kann beispielsweise mehrteilig aus miteinander verbindbaren Schwenkgehäusekomponenten gebildet sein, einen Niederhalter haben, zwischen einer Offenstellung und einer Schließstellung schwenkbar sein, in der Offenstellung und/oder Schließstellung arretierbar sein, eine Rastkontur oder Gegenrastkontur haben, einen Leitereinführungskanal für den Abzweigleiter haben, einen Betätigungskanal haben, eine Werkzeugaufnahme haben, einen Endanschlag haben oder um eine Drehachse schwenkbar sein, die benachbart oder angrenzend zum Schneidklemmkontakt verläuft.

Im Rahmen der vorliegenden Anmeldung wird auch ein Abzweigverbinder zur Herstellung einer elektrischen Verbindung zwischen einem Durchgangsleiter und einem Abzweigleiter offenbart, der ein Hauptgehäuse zur Aufnahme des Durchgangsleiters und ein an dem Hauptgehäuse angeordnetes Abzweiggehäuse zur Aufnahme des Abzweigleiters hat, wobei das Abzweiggehäuse ein schwenkbares Schwenkgehäuseteil hat, in dem ein Kontaktstück mit einem Schneidklemmkontakt zur elektrischen Kontaktierung des Durchgangsleiters angeordnet ist, wobei das Schwenkgehäuseteil schwenkbar in dem Abzweiggehäuse gelagert ist. In der Praxis sind überwiegend Abzweigverbinder bekannt oder zumindest üblich, bei denen das gesamte Abzweiggehäuseteil schwenkbar ausgebildet ist. Ist lediglich ein Schwenkgehäuseteil gegenüber dem Abzweiggehäuseteil schwenkbar gelagert, kann beispielsweise eine Schneidklemmkontaktierung mittels des Abzweigverbinders mit einem wesentlich geringeren Platzbedarf, geringeren Betätigungskräften und bei zugleich stabiler Konstruktion des Abzweigverbinders erreicht werden.

Das Schwenkgehäuseteil kann gemäß einem der vorbeschriebenen Merkmale ausgebildet sein, beispielsweise mehrteilig aus miteinander verbindbaren Schwenkgehäusekomponenten gebildet sein, einen Niederhalter haben, zwischen einer Offenstellung und einer Schließstellung schwenkbar sein, in der Offenstellung und/oder Schließstellung arretierbar sein, eine Rastkontur oder Gegenrastkontur haben, einen Leitereinführungskanal für den Abzweigleiter haben, einen Betätigungskanal haben, eine Werkzeugaufnahme haben, einen Endanschlag haben oder um eine Drehachse schwenkbar sein, die benachbart oder angrenzend zum Schneidklemmkontakt verläuft. Das Kontaktstück kann gemäß einem der vorbeschriebenen Merkmale ausgebildet sein, beispielsweise einen Federklemmkontakt zur elektrischen Kontaktierung des Abzweigleiters haben, beispielsweise zur Bildung eines Kontakteinsatzes mit einer Klemmfeder zusammengesetzt sein, eine Federaufnahme haben, zwei freigestellte, aufeinander zu ragende Schneidklemmlaschen haben, eine Auflagerfläche zur Anlage an dem Schwenkgehäuseteil haben oder vollständig in dem Schwenkgehäuseteil aufgenommen sein. Die Schneidklemmlaschen des Kontaktstücks können aufeinander zu weisende Schneidkanten haben, die in Bezug auf eine Leitereinsteckrichtung des Abzweigleiters in den Abzweigverbinder unter einem von der Senkrechten abweichenden Winkel verlaufen. Der Federklemmkontakt kann eine Klemmfläche für den Abzweigleiter haben, mit dem Schneidklemmkontakt über einen Strombalken verbunden sein oder integral mit dem Schneidklemmkontakt hergestellt sein. Das Hauptgehäuse kann eine Zugentlastungseinrichtung haben. Der Abzweigverbinder kann mehrpolig ausgeführt sein. Das Hauptgehäuse kann ein Teilungselement haben. Pro Pol des Abzweigverbinders kann ein Schwenkgehäuseteil vorgesehen sein.

Im Rahmen der vorliegenden Anmeldung wird auch ein Verfahren zur Herstellung einer elektrischen Verbindung zwischen einem Abzweigleiter und einem Durchgangsleiter offenbart, mit den Schritten:
▪ Bereitstellen eines Abzweigverbinders gemäß einem der vorbeschriebenen Merkmale;
▪ Anordnen des Durchgangsleiters in einem Hauptgehäuse des Abzweigverbinders;
▪ Schwenken eines Schwenkgehäuseteils des Abzweigverbinders in Richtung des Durchgangsleiters zur Herstellung einer Schneidklemmkontaktierung an dem Durchgangsleiter; und
▪ Anklemmen eines Abzweigleiters an ein Kontaktstück des Abzweigverbinders mittels eines Federkraftklemmanschlusses.

Das Verfahren ermöglicht eine schnelle und unkomplizierte Herstellung einer elektrischen Verbindung zwischen einem Abzweigleiter und einem Durchgangsleiter.

Das Anordnen des Durchgangsleiters kann ein Anordnen einer den Durchgangsleiter führenden Durchgangsleitung in einem Hauptgehäuse des Abzweigverbinders umfassen. Das Anordnen kann optional auch eine Betätigung einer Zugentlastungseinrichtung an dem Hauptgehäuse umfassen, sodass die Durchgangsleitung und/oder der Durchgangsleiter an dem Hauptgehäuse mechanisch gesichert wird. Das Anordnen des Durchgangsleiters in dem Hauptgehäuse des Abzweigverbinders kann optional auch ein abschnittsweises Abisolieren der Durchgangsleitung in einem Innenbereich des Gehäusebauteils umfassen. Das Anordnen der Durchgangsleitung in dem Hauptgehäuse des Abzweigverbinders kann optional auch eine Vereinzelung von Durchgangsleitern der Durchgangsleitung mittels einer Führungsstruktur in dem Hauptgehäuse umfassen. Ist das Hauptgehäuse mehrteilig ausgebildet, kann das Anordnen des Durchgangsleiters ein Anordnen einer den Durchgangsleiter führenden Durchgangsleitung in einem Gehäuseunterteil des Hauptgehäuses und ein Aufsetzen eines Gehäuseoberteils auf das Gehäuseunterteil umfassen, wobei zugleich mit dem Aufsetzen des Gehäuseoberteils oder im Anschluss ein Abzweiggehäuse auf dem Hauptgehäuse anordbar sein kann. Darauffolgend oder zugleich kann ein Anordnen eines Schwenkgehäuseteils in dem Abzweiggehäuse erfolgen, bevor ein Schwenken des Schwenkgehäuseteils zur Herstellung der Schneidklemmkontaktierung erfolgt.

Bei einem mehrpoligen Abzweigverbinder kann das Schwenken eines Schwenkgehäuseteils des Abzweigverbinders in Richtung der Durchgangsleitung zur Herstellung einer Schneidklemmkontaktierung an der Durchgangsleitung auch das Schwenken mehrerer Schwenkgehäuseteile umfassen, die beispielsweise pro Pol separat und unabhängig voneinander schwenkbar sind und beispielsweise auch nacheinander oder abwechselnd in Richtung der Durchgangsleitung geschwenkt werden können.

Die Erfindung lässt verschiedene Ausführungsformen zu und wird nachfolgend anhand von Ausführungsbeispielen mit den beigefügten Zeichnungen näher erläutert. Es zeigen in schematischer Weise:
- Fig. 1 -: ein Gehäuseunterteil eines Hauptgehäuses eines Abzweigverbinders in einer perspektivischen Ansicht;
- Fig. 2 -: ein Gehäuseoberteil des Hauptgehäuses des Abzweigverbinders mit einem Abzweiggehäuse in einer perspektivischen Ansicht;
- Fig. 3 -: den Abzweigverbinder mit Hauptgehäuse, Abzweiggehäuse, Schwenkgehäuseteil und Durchgangsleitung in einer perspektivischen Ansicht;
- Fig. 4 -: eine erste Schwenkgehäusekomponente des Schwenkgehäuseteils in einer perspektivischen Ansicht;
- Fig. 5 -: eine zweite Schwenkgehäusekomponente des Schwenkgehäuseteils in einer perspektivischen Ansicht;
- Fig. 6 -: ein Kontaktstück des Abzweigverbinders in einer perspektivischen Ansicht;
- Fig. 7 -: den Abzweigverbinder mit einem Schwenkgehäuseteil gemäß einer ersten Ausführungsform in einer Offenstellung in einer geschnittenen Ansicht;
- Fig. 8 -: den Abzweigverbinder mit dem Schwenkgehäuseteil gemäß der ersten Ausführungsform in einer Schließstellung in einer geschnittenen Ansicht;
- Fig. 9 -: den Abzweigverbinder mit einem Schwenkgehäuseteil gemäß einer zweiten Ausführungsform in einer Offenstellung in einer geschnittenen Ansicht;
- Fig. 10 -: den Abzweigverbinder mit dem Schwenkgehäuseteil gemäß der zweiten Ausführungsform in einer Schließstellung in einer geschnittenen Ansicht;
- Fig. 11: - das Gehäuseunterteil des Hauptgehäuses des Abzweigverbinders mit eingelegter Durchgangsleitung in einer perspektivischen Ansicht;
- Fig. 12 -: die Darstellung gemäß Fig. 11 mit eingesetzten Klemmelementen zur Zugentlastung;
- Fig. 13 -: den Abzweigverbinder mit Hauptgehäuse, Abzweiggehäuse, Durchgangsleitung und Schwenkgehäuseteil in Offenstellung in einer perspektivischen Ansicht;
- Fig. 14 -: den Abzweigverbinder mit Hauptgehäuse, Abzweiggehäuse, Durchgangsleitung und Schwenkgehäuseteil in Schließstellung in einer perspektivischen Ansicht.

Die Figuren 1 bis 3 zeigen einen Abzweigverbinder 1 zur Herstellung einer elektrischen Verbindung zwischen einem beispielsweise in Figur 7 gezeigten Durchgangsleiter 3 einer Durchgangsleitung 2 und einem nicht näher dargestellten Abzweigleiter. Der Abzweigverbinder 1 hat ein Hauptgehäuse 4 zur Aufnahme der mindestens einen Durchgangsleiter 3 aufweisenden Durchgangsleitung 2. Das Hauptgehäuse 4 hat eine längliche Quadergrundform mit einer größeren Länge als Breite und einer größeren Breite als Höhe. Das Hauptgehäuse 4 ist mehrteilig ausgebildet und aus einem in Figur 1 gezeigten Gehäuseunterteil 4a und einem in Figur 2 gezeigten Gehäuseoberteil 4b zusammengesetzt. Das Gehäuseoberteil 4b wird mit überlappenden Seitenflächen durch Verrastung an dem Gehäuseunterteil 4a montiert und deckt das Gehäuseunterteil 4a an dessen offener Seite im Wesentlichen ab. Das Gehäuseunterteil 4a des Hauptgehäuses 4 hat eine Leitungsaufnahme 24 zur Lagerung und Führung der Durchgangsleitung 2, die denmindestens einen Durchgangsleiter 3 in einem Isolierstoffmantel umfasst. Im Bereich der Leiteraufnahme 24 ist die Durchgangsleitung 2 in einem Gebrauchszustand des Abzweigverbinders 1 mit einer Zugentlastungseinrichtung 22 festgelegt, um die Durchgangsleitung 2 gegen äußere Zug- und/oder Torsionskräfte zu sichern. Die Zugentlastungseinrichtung 22 ist in dem gezeigten Ausführungsbeispiel durch Klemmelemente gebildet, die einen Klemmabschnitt haben, der auf einer Führungsschräge eines Keils der Leiteraufnahme 24 in Richtung der Durchgangsleitung 2 geführt werden kann und die Durchgangsleitung 2 an der Leiteraufnahme 24 festklemmt. Mit einem Sicherungsabschnitt des Klemmelements wird dieses an dem Keil sicher gehalten. Der Klemmabschnitt ist elastisch gegenüber dem Sicherungsabschnitt auslenkbar, sodass dieser auf der Führungsschräge von dem Sicherungsabschnitt abspreizbar ist und die Durchgangsleitung 2 zuverlässig klemmen kann.

Das Hauptgehäuse 4 hat in dem Gehäuseunterteil 4a eine Führungsstruktur 23 zum Vereinzeln und Führen von Durchgangsleitern 3 einer Durchgangsleitung 2. Die Führungsstruktur 23 ist hierbei als Leiterhalterung ausgebildet. Durch die Führungsstruktur 23 kommen die einzelnen Durchgangsleiter 3 nicht miteinander in Berührung.

Der Abzweigverbinder 1 hat ein Abzweiggehäuse 5 zur Aufnahme einer Abzweigleitung mit mindestens einem Abzweigleiter, der mit einem zugeordneten Durchgangsleiter 3 der Durchgangsleitung 2 elektrisch verbunden werden soll. Das Abzweiggehäuse 5 hat eine längliche Quadergrundform mit einer größeren Länge als Breite und einer größeren Breite als Höhe. Die längste Seite des Abzweiggehäuses 5 ist parallel zu der längsten Seite des Hauptgehäuses 4 ausgerichtet. Das Abzweiggehäuse 5 ist in dem gezeigten Ausführungsbeispiel integral mit einem Gehäuseoberteil 4b des Hauptgehäuses 4 ausgebildet.

In Aussparungen des Abzweiggehäuses 5 sind Schwenkgehäuseteile 6 eingesetzt. Die Schwenkgehäuseteile 6 sind unabhängig voneinander in dem Abzweiggehäuse 5 schwenkbar. In jedes Schwenkgehäuseteil 6 ist ein beispielsweise in Figur 6 gezeigter Kontakteinsatz 7 eingesetzt, das ein Kontaktstück 33 mit einem Schneidklemmkontakt 8 zur elektrischen Kontaktierung eines Durchgangsleiters 3 und eine Klemmfeder 10 zum Anklemmen eines Abzweigleiters an das Kontaktstück 33 hat.

In Figur 3 sind die Schwenkgehäuseteile 6 in einem in eine Schließposition eingeschwenkten Zustand gezeigt, in dem eine Schneidklemmkontaktierung von Durchgangsleitern 3 mittels der Schwenkgehäuseteile 6 erreicht ist.

Die Kontaktierung wird nachfolgend anhand der Figuren 7 bis 10 noch weiter im Detail beschrieben. Die Schwenkgehäuseteile 6 haben jeweils zwei Werkzeugaufnahmen zum Schwenken des Schwenkgehäuseteils 6 mittels eines in Figur 14 gezeigten Werkzeugs 32. Eine Werkzeugaufnahme ist als Hebelwerkzeugaufnahme 20a ausgebildet und ermöglicht ein Schwenken des Schwenkgehäuseteils 6 durch eine Hebelbewegung des Werkzeugs 32. In Figur 14 ist beispielhaft ein Eingriff eines Werkzeugs 32 in eine Hebelwerkzeugaufnahme 20a gezeigt.

Beispielsweise in Figur 4 oder 5 ist ersichtlich, dass die Hebelwerkzeugaufnahme 20a schräg zu einer Oberfläche der Oberseite des Schwenkgehäuseteils 6 verlaufende Werkzeugführungsflächen 25 für eine Hebelbetätigung hat. Eine weitere Werkzeugaufnahme der Schwenkgehäuseteile 6 ist als Werkzeugdruckfläche 20b in Form einer Vertiefung ausgebildet und ermöglicht ein Schwenken des Schwenkgehäuseteils 6 mittels einer Druckkraftausübung durch ein Werkzeug 32 an der Werkzeugdruckfläche 20b.

Wie beispielsweise den nachfolgend noch im Detail erläuterten Figuren 6 bis 10 entnehmbar ist, hat der Kontakteinsatz 7 einen aus dem Kontaktstück 7 und der Klemmfeder 10 gebildeten Federklemmkontakt 9 zur elektrischen Kontaktierung des Abzweigleiters. Hierdurch sind auch flexible Abzweigleitungen an den Abzweigverbinder 1 anschließbar, ohne dass die Abzweigleitung einen speziell ausgebildeten Anschluss benötigt. Hierdurch werden in raffinierter Weise ein Schneidklemmkontakt 8 und ein Federklemmkontakt 9 zur Herstellung einer Verbindung zwischen dem Durchgangsleiter 3 und einem Abzweigleiter kombiniert.

Insbesondere werden der Schneidklemmkontakt 8 und der Federklemmkontakt 9 mit einem gemeinsamen Kontaktstück 33 wie in Figur 6 ersichtlich als ein Kontakteinsatz 7 realisiert, um einen besonders kompakten Abzweigverbinder 1 zu schaffen. In Zusammenwirkung mit einer beispielsweise in Figur 6 gezeigten Klemmfeder 10 bildet der Federklemmkontakt 9 einen Federkraftklemmanschluss für den Abzweigleiter.

In den Figuren 4 und 5 ist ersichtlich, dass das Schwenkgehäuseteil 6 mehrteilig aus über eine Zapfenverbindung miteinander verbindbaren Schwenkgehäusekomponenten 6a, 6b zusammengesetzt ist. Die erste Schwenkgehäusekomponente 6a ist in dem Ausführungsbeispiel als Grundgehäuseteil ausgebildet, das einen Aufnahmeraum 26 für das Kontaktstück 33 sowie für eine beispielsweise in Figur 7 gezeigte Klemmfeder 10 des Kontakteinsatzes 7 hat. Die zweite Schwenkgehäusekomponente 6b ist in dem Ausführungsbeispiel als Deckelgehäuseteil ausgebildet und kann in einem mit dem Grundgehäuseteil zusammengesetzten Zustand den Aufnahmeraum 26 an dessen offener Seite verschließen. An der ersten Schwenkgehäusekomponente 6a ist ein Leitereinführungskanal 18 für den Abzweigleiter ausgebildet. Durch den Leitereinführungskanal 18 kann der Abzweigleiter zu dem in dem Aufnahmeraum 26 angeordneten Kontakteinsatz 7 geführt werden. Das Abzweiggehäuse 5 hat eine Leitereinführungsöffnung 27, die mit dem Leitereinführungskanal 18 fluchtet, wenn das Schwenkgehäuseteil 6 in seine Schließposition geschwenkt ist. An der ersten Schwenkgehäusekomponente 6a ist ein Betätigungskanal 19 ausgebildet. Durch den Betätigungskanal 19 kann der Federkraftklemmanschluss an dem Kontakteinsatz 7 betätigt werden, beispielsweise indem ein Klemmschenkel der Klemmfeder 10 in eine Freigabestellung verlagert wird, um einen Abzweigleiter anzuschließen. Das Abzweiggehäuse 5 hat eine Betätigungsöffnung 28, die mit dem Betätigungskanal 19 fluchtet, wenn das Schwenkgehäuseteil 6 in seine Schließposition geschwenkt ist.

In Figur 6 ist der Kontakteinsatz 7 näher gezeigt. Der Kontakteinsatz 7 hat einen Schneidklemmkontakt 8, der durch zwei aus einander gegenüberliegenden Seitenwandabschnitten 29 des Kontaktstücks 33 nach innen herausgestellte Schneidklemmlaschen 14 gebildet ist, die schräg aufeinander zu ragen. Die Schneidklemmlaschen 14 haben aufeinander zu weisende Schneidkanten 30, die in Bezug auf eine Leitereinsteckrichtung des Abzweigleiters in den Abzweigverbinder 1 unter einem von der Senkrechten abweichenden Winkel verlaufen. Hierdurch wird das Einschneiden des Isoliermantels bei einem Einschwenken des Schwenkgehäuseteils 6 vereinfacht. Die Seitenwandabschnitte 29 sind über einen gebogenen Verbindungsabschnitt 31 miteinander verbunden und bilden mit diesem im Querschnitt eine U-Form. Die Seitenwandabschnitte 29 und die Schneidklemmlaschen 14 sind elastisch auslenkbar und können sich daher an Durchgangsleiter 3 mit unterschiedlichen Durchmessern anpassen und eine erhöhte Haltekraft auf diese ausüben. Bei größeren Leiterdurchmessern können sich die Seitenwandabschnitte 29 und die Schneidklemmlaschen 14 V-förmig aufweiten.

Der Verbindungsabschnitt 31 bildet zugleich eine Auflagerfläche 15 zur Anlage an dem Schwenkgehäuseteil 6. Die Auflagerfläche 15 kann an einer Anlagefläche des Schwenkgehäuseteils 6 anliegen und als Kraftübertragungsfläche beim Schwenken des Schwenkgehäuseteils 6 auf den Durchgangsleiter 3 zu dienen.

Der Kontakteinsatz 7 hat einen Federklemmkontakt 9 zur Bildung eines Federkraftklemmanschlusses für einen anzuschließenden Abzweigleiter. Das Kontaktstück 33 des Kontakteinsatzes 7 hat eine Federaufnahme 11 in Form einer rechteckigen Öffnung im mittleren Bereich des im Wesentlichen Z-förmig ausgebildeten Federklemmkontakts 9. In die Federaufnahme 11 ist eine Klemmfeder 10 eingehängt. Diese hat einen Anlageschenkel, mit dem sie sich an dem Federklemmkontakt 9 abstützt, und einen Klemmschenkel zum Klemmen des Abzweigleiters an den Federklemmkontakt 9. Der Anlageschenkel und der Klemmschenkel sind über einen Federbogen miteinander verbunden. Im Klemmbereich des Klemmschenkels hat der Federklemmkontakt 9 eine Klemmfläche 12, die als Materialzunge aus dem Federklemmkontakt 9 in die Öffnung der Federaufnahme 11 hineinragend herausgestellt ist und dem Klemmschenkel gegenüberliegt, sodass ein Abzweigleiter von dem Klemmschenkel an die Klemmfläche 12 klemmbar ist. Das Kontaktstück 33 und die Klemmfeder 10 können einen Kontakteinsatz 7 bilden, der vormontiert in den Aufnahmeraum 26 eingesetzt werden kann. Ein dem Schneidklemmkontakt 8 zugewandter Endbereich des Z-förmigen Federklemmkontakts 9 kann ebenfalls eine Auflagerfläche 15 bilden, die an einer Anlagefläche des Schwenkgehäuseteils 6 anliegen und als Kraftübertragungsfläche dienen kann. Hierdurch wird eine kompakte und stabile Kontaktierungslösung erreicht.

Der Federklemmkontakt 9 und der Schneidklemmkontakt 8 sind über einen Strombalken 13 integral miteinander verbunden, sodass eine direkte und kompakte Verbindung mit hoher elektrischer Leitfähigkeit zwischen den beiden Kontakten erreicht ist. Der Strombalken 13 ist streifenförmig ausgebildet und geht unmittelbar in einen Seitenwandabschnitt 29 des Kontaktstücks 33 über.

Die Figuren 7 und 8 vermitteln einen Eindruck der Kontaktierungsherstellung zwischen dem Durchgangsleiter 3 und dem Schneidklemmkontakt 8 des Abzweigverbinders 1.

In Figur 7 ist ersichtlich, wie eine Durchgangsleitung 2 in das Hauptgehäuse 4 des Abzweigverbinders 1 eingelegt und einzelne Durchgangsleiter 3 innerhalb des Hauptgehäuses 4 freigelegt und in der Führungsstruktur 23 geführt sind. In das Abzweiggehäuse 5 ist ein Schwenkgehäuseteil 6 eingesetzt.

In Figur 7 befindet sich das Schwenkgehäuseteil 6 in der Offenstellung O. In der Offenstellung O befinden sich die Schneidklemmlaschen 14 des Schneidklemmkontakts 8 außer Eingriff mit dem Durchgangsleiter 3 und es findet keine elektrische Kontaktierung des Durchgangsleiters 3 statt.

Durch ein Schwenken des Schwenkgehäuseteils 6 in Richtung des Durchgangsleiters 3 wird das Schwenkgehäuseteil 6 in die in Figur 8 gezeigte Schließstellung S überführt. Zum Schwenken des Schwenkgehäuseteils 6 ist dieses um eine Drehachse D schwenkbeweglich gelagert. Die Drehachse D kann eine feste oder schwimmende Drehachse D sein. Die Drehachse D verläuft angrenzend an den Schneidklemmkontakt 8, in etwa im Bereich eines Seitenwandabschnitts 29, durch das Kontaktstück 33. In der Schließstellung S durchdringen die Schneidklemmlaschen 14 mit ihren Schneidkanten 30 einen Isoliermantel des Durchgangsleiters 3 und kontaktieren diesen elektrisch. In der Schließstellung S fluchtet zudem die Betätigungsöffnung 28 mit dem Betätigungskanal 19 sowie die Leitereinführungsöffnung 27 mit dem Leitereinführungskanal 18. Der Kontakteinsatz 7 ist in dem Schwenkgehäuseteil 6 aufgenommen und vor Umgebungseinflüssen oder Berührung geschützt angeordnet. Das Schwenkgehäuseteil 6 ist auf seiner dem Durchgangsleiter 3 zugewandten Seite offen ausgestaltet, sodass eine Kontaktierung des Schneidklemmkontakts 8 an dem Durchgangsleiter 3 möglich ist.

Das Schwenkgehäuseteil 6 hat einen Niederhalter 16, der beispielsweise in den Figuren 5 oder 7 gezeigt ist. Mit dem Niederhalter 16 kann der Durchgangsleiter 3 bei einem Lösen des Schneidklemmkontakts 8 von dem Durchgangsleiter 3 fixiert werden, sodass dieser bei einem Zurückschwenken des Schwenkgehäuseteils 6 nicht angehoben, sondern gelöst wird.

Die in den Figuren 9 und 10 gezeigte zweite Ausführungsform des Schwenkgehäuseteils 6 unterscheidet sich von der in den Figuren 7 und 8 gezeigten ersten Ausführungsform dahingehend, dass das Schwenkgehäuseteil 6 gemäß der zweiten Ausführungsform in der Schließstellung S an dem Abzweiggehäuse 5 arretierbar ist. Hierzu hat das Schwenkgehäuseteil 6 eine als Rastkontur 17 ausgebildete Sperrstruktur, die ein Verrasten an dem Abzweiggehäuse 5 in der Schließstellung S ermöglicht. Die näher in Figur 5 gezeigte Rastkontur 17 kann mit einer Gegenrastkontur an dem Abzweiggehäuse 5 zusammenwirken, wenn das Schwenkgehäuseteil 6 in seine Schließstellung S geschwenkt ist. Durch die Verrastung kann das Schwenkgehäuseteil 6 in seiner Schließstellung S gesichert, sodass ein unbeabsichtigtes Verschwenken und dadurch eine unerwünschte Beeinträchtigung der Anschlusskontakte verhindert wird.

Das Schwenkgehäuseteil 6 ist schwenkbar an dem Abzweiggehäuse 5 gelagert, also gegenüber dem feststehenden Abzweiggehäuse 5 schwenkbeweglich. Statt eines insgesamt gegenüber dem Hauptgehäuse 4 schwenkbeweglichen Abzweiggehäuses 5 ist bei dieser Lösung nur ein begrenzter Gehäuseteil zu verschwenken, sodass die Schneidklemmkontaktierung mit geringerem Platzbedarf, geringeren Betätigungskräften und stabilerer Gesamtkonstruktion realisierbar ist.

Das Schwenkgehäuseteil 6 hat, wie in den Figuren 5 oder 7 bis 10 gezeigt, einen Endanschlag 21. Mittels des Endanschlags 21 sind die Offenstellung O und die Schließstellung S des Schwenkgehäuseteils 6 mechanisch vorgegeben, indem der Endanschlag 21 in diesen Stellungen jeweils an eine Struktur des Abzweiggehäuses 5 anschlägt. Durch den Endanschlag 21 ist die Schwenkbewegung des Schwenkgehäuseteils 6 begrenzt.

Die in den Figuren gezeigten Abzweigverbinder 1 sind mehrpolig, vorliegend dreipolig ausgeführt. Wie beispielsweise der Figur 11 entnehmbar ist, führt die Durchgangsleitung 2 drei Durchgangsleiter 3, an die jeweils ein Abzweigleiter anzuschließen ist. Pro Pol hat der Abzweigverbinder 1 ein Schwenkgehäuseteil 6, die jeweils unabhängig voneinander schwenkbar sind und somit separat eine Kontaktierung eines zugeordneten Durchgangsleiters 3 ermöglichen können. Hierzu hat jedes Schwenkgehäuseteil 6 einen Kontakteinsatz 7 mit einem Schneidklemmkontakt 8 und einem Federklemmkontakt 9 an einem Kontaktstück 33 zur Herstellung einer elektrischen Verbindung zwischen dem Durchgangsleiter 3 und einem Abzweigleiter in der vorbeschriebenen Weise.

In den Figuren 11 bis 14 sind unterschiedliche Zustände des Abzweigverbinders 1 während der Vorbereitung und Herstellung der Kontaktierung des Durchgangsleiters 3 gezeigt. Insofern sind aus den Figuren 11 bis 14 auch Verfahrensschritte zur Herstellung einer elektrischen Verbindung zwischen einem Abzweigleiter und einem Durchgangsleiter ableitbar.

In Figur 11 ist das in Figur 1 gezeigte Gehäuseunterteil 4a des Hauptgehäuses 4 mit in dem Hauptgehäuse 4 angeordneter Durchgangsleitung 2 gezeigt. Die Durchgangsleitung 2 ist in Leiteraufnahmen 24 aufgenommen und wird gemäß Figur 12 mittels Klemmelementen, die eine Zugentlastungseinrichtung 22 bilden, an den Leiteraufnahmen 24 fixiert. Zwischen den Leiteraufnahmen 24 wird die Durchgangsleitung 2 abisoliert, sodass drei Durchgangsleiter 3 freigelegt werden. Die Durchgangsleiter 3 sind isolierte Adern der Durchgangsleitung 2 und sollen mittels des Abzweigverbinders 1 elektrisch kontaktiert werden. Im Anschluss an die Fixierung der Durchgangsleitung 2 wird ein Gehäuseoberteil 4b mit dem Abzweiggehäuse 5 auf das Gehäuseunterteil 4a aufgesetzt. Zudem werden Schwenkgehäuseteile 6 in einer Offenstellung O in das Abzweiggehäuse 5 eingesetzt, sodass sich der in Figur 13 gezeigte Zustand des Abzweigverbinders 1 ergibt. Anschließend kann eine elektrische Kontaktierung der Durchgangsleiter 3 in der gewünschten Reihenfolge erreicht werden, indem das jeweils zugeordnete Schwenkgehäuseteil 6 in die Schließstellung S geschwenkt wird.

In Figur 14 ist beispielhaft gezeigt, dass das Schwenken mittels eines Werkzeugs 32 erfolgen kann, das in eine Hebelwerkzeugaufnahme 20a des Schwenkgehäuseteils 6 eingreifen und eine Hebelbewegung vollziehen kann.

In einem nächsten, nicht näher dargestellten Schritt kann ein Abzweigleiter in eine der Leitereinführungsöffnungen 27 des Abzweiggehäuses 5 eingeführt und an den Federklemmkontakt 9 des Abzweigverbinders 1 angeklemmt werden, um eine elektrische Verbindung zwischen dem zugeordneten Durchgangsleiter 3 und dem Abzweigleiter herzustellen.

Das Verfahren ermöglicht eine schnelle und unkomplizierte Herstellung einer elektrischen Verbindung zwischen einem Abzweigleiter und einem Durchgangsleiter 3.

### Bezugszeichenliste

- 1: Abzweigverbinder
- 2: Durchgangsleitung
- 3: Durchgangsleiter
- 4: Hauptgehäuse
- 4a: Gehäuseunterteil
- 4b: Gehäuseoberteil
- 5: Abzweiggehäuse
- 6: Schwenkgehäuseteil
- 6a: erste Schwenkgehäusekomponente
- 6b: zweite Schwenkgehäusekomponente
- 7: Kontakteinsatz
- 8: Schneidklemmkontakt
- 9: Federklemmkontakt
- 10: Klemmfeder
- 11: Federaufnahme
- 12: Klemmfläche
- 13: Strombalken
- 14: Schneidklemmlasche
- 15: Auflagerfläche
- 16: Niederhalter
- 17: Rastkontur
- 18: Leitereinführungskanal
- 19: Betätigungskanal
- 20a: Hebelwerkzeugaufnahme
- 20b: Werkzeugdruckfläche
- 21: Endanschlag
- 22: Zugentlastungseinrichtung
- 23: Führungsstruktur
- 24: Leiteraufnahme
- 25: Werkzeugführungsfläche
- 26: Aufnahmeraum
- 27: Leitereinführungsöffnung
- 28: Betätigungsöffnung
- 29: Seitenwandabschnitt
- 30: Schneidkante
- 31: Verbindungsabschnitt
- 32: Werkzeug
- 33: Kontaktstück
- D: Drehachse
- O: Offenstellung
- S: Schließstellung

## Patentansprüche

1. Abzweigverbinder (1) zur Herstellung einer elektrischen Verbindung zwischen einem Durchgangsleiter (3) und einem Abzweigleiter, mit einem Hauptgehäuse (4) zur Aufnahme des Durchgangsleiters (3) und einem an dem Hauptgehäuse (4) angeordneten Abzweiggehäuse (5) zur Aufnahme des Abzweigleiters, wobei das Abzweiggehäuse (5) ein schwenkbares Schwenkgehäuseteil (6) hat und in dem schwenkbaren Schwenkgehäuseteil (6) ein Kontaktstück (7) mit einem Schneidklemmkontakt (8) zur elektrischen Kontaktierung des Durchgangsleiters (3) angeordnet ist, **dadurch gekennzeichnet, dass** das Kontaktstück (7) einen Federklemmkontakt (9) zur elektrischen Kontaktierung des Abzweigleiters hat.

2. Abzweigverbinder (1) nach Anspruch 1, **dadurch gekennzeichnet, dass** an dem Kontaktstück (7) eine Klemmfeder (10) angeordnet ist.

3. Abzweigverbinder (1) nach Anspruch 1 oder 2, **dadurch gekennzeichnet, dass** das Kontaktstück (7) eine Federaufnahme (11) hat.

4. Abzweigverbinder (1) nach einem der vorhergehenden Ansprüche, **dadurch gekennzeichnet, dass** der Federklemmkontakt (9) eine Klemmfläche (12) für den Abzweigleiter hat.

5. Abzweigverbinder (1) nach einem der vorhergehenden Ansprüche, **dadurch gekennzeichnet, dass** der Federklemmkontakt (9) und der Schneidklemmkontakt (8) über einen Strombalken (13) miteinander verbunden sind.

6. Abzweigverbinder (1) nach einem der vorhergehenden Ansprüche, **dadurch gekennzeichnet, dass** der Federklemmkontakt (9) und der Schneidklemmkontakt (8) integral miteinander hergestellt sind.

7. Abzweigverbinder (1) nach einem der vorhergehenden Ansprüche, **dadurch gekennzeichnet, dass** der Schneidklemmkontakt (8) durch zwei aus dem Kontaktstück (7) freigestellte, aufeinander zu ragende Schneidklemmlaschen (14) gebildet ist, wobei die Schneidklemmlaschen (14) aufeinander zu weisende Schneidkanten haben, die in Bezug auf eine Längserstreckung der Durchgangsleiter (3) in dem Hauptgehäuse (4) unter einem von der Senkrechten abweichenden Winkel verlaufen.

8. Abzweigverbinder (1) nach einem der vorhergehenden Ansprüche, **dadurch gekennzeichnet, dass** das Kontaktstück (7) eine Auflagerfläche (15) zur Anlage an dem Schwenkgehäuseteil (6) hat.

9. Abzweigverbinder (1) nach einem der vorhergehenden Ansprüche, **dadurch gekennzeichnet, dass** das Kontaktstück (7) im Wesentlichen vollständig in dem Schwenkgehäuseteil (6) aufgenommen ist.

10. Abzweigverbinder (1) nach einem der vorhergehenden Ansprüche, **dadurch gekennzeichnet, dass** das Schwenkgehäuseteil (6) mehrteilig aus miteinander verbindbaren Schwenkgehäusekomponenten (6a, 6b) gebildet ist.

11. Abzweigverbinder (1) nach einem der vorhergehenden Ansprüche, **dadurch gekennzeichnet, dass** das Schwenkgehäuseteil (6) einen Niederhalter (16) hat.

12. Abzweigverbinder (1) nach einem der vorhergehenden Ansprüche, **dadurch gekennzeichnet, dass** das Schwenkgehäuseteil (6) zwischen einer Offenstellung (O), in der der Schneidklemmkontakt (8) den Durchgangsleiter (3) nicht elektrisch kontaktiert, und einer Schließstellung (S), in der der Schneidklemmkontakt (8) den Durchgangsleiter (3) elektrisch kontaktiert, schwenkbar ist.

13. Abzweigverbinder (1) nach Anspruch 13, **dadurch gekennzeichnet, dass** das Schwenkgehäuseteil (6) in der Offenstellung (O) und/oder der Schließstellung (S) an dem Abzweiggehäuse (5) mittels einer Rastkontur (17) an einer Gegenrastkontur verrastbar ist.

14. Abzweigverbinder (1) nach einem der vorhergehenden Ansprüche, **dadurch gekennzeichnet, dass** das Hauptgehäuse (4) ein Gehäuseunterteil (4a) und ein Gehäuseoberteil (4b) aufweist, wobei das Gehäuseoberteil (4b) das Gehäuseunterteil (4a) an dessen offener Seite im Wesentlichen abdeckt und wobei das Abzweiggehäuse (5) integral mit dem Gehäuseoberteil (4b) ausgebildet ist und das Schwenkgehäuseteil (6) schwenkbar in dem Abzweiggehäuse (5) gelagert ist.

15. Abzweigverbinder (1) nach einem der vorhergehenden Ansprüche, **dadurch gekennzeichnet, dass** das Schwenkgehäuseteil (6) einen Leitereinführungskanal (18) für den Abzweigleiter und/oder einen Betätigungskanal (19) und/oder eine Werkzeugaufnahme (20) und/oder einen Endanschlag (21) hat.

16. Abzweigverbinder (1) nach einem der vorhergehenden Ansprüche, **dadurch gekennzeichnet, dass** der Abzweigverbinder (1) mehrpolig ausgeführt ist.
